# FASCICULE DE BREVET EUROPEEN

(11) **EP 3 427 272 B1**
(45) Date de publication et mention de la délivrance du brevet: **22.09.2021**
(21) Numéro de dépôt: 17710222.5
(22) Date de dépôt: 10.03.2017
(51) Int. Cl.: G21F 9/02, A47L 5/36, A47L 7/00

(54) **RESERVOIR DE DECHETS ASPIRES**
BEHÄLTER FÜR GESAUGTEN ABFALL
CONTAINER FOR VACUUMED WASTE

(30) Priorité: 11.03.2016 FR 1652058
(43) Date de publication de la demande: 16.01.2019
(73) Titulaire: COMMISSARIAT À L'ÉNERGIE ATOMIQUE ET AUX ÉNERGIES ALTERNATIVES, 75015 Paris (FR)
(72) Inventeur: SEYSSAUD, Jeremy, 30133 Les Angles (FR); PRADELLE, Mickael, 30130 Pont-Saint-Esprit (FR); BERARD, Philippe, 69008 Lyon (FR); APOLINARIO, Grégory, 69740 Genas (FR)
(74) Mandataire: Brevalex
(86) Numéro de dépôt international: PCT/EP2017/055637
(87) Numéro de publication internationale: WO 2017/153558

(56) Documents cités:
- WO-A1-98/02081
- FR-A1- 2 718 277
- JP-A- S57 122 827
- JP-A- 2003 080 190
- US-A- 2 022 250
- US-A- 2 192 224

## Description

Le sujet de l'invention est un réservoir de déchets aspirés, à utiliser en association à un aspirateur et dont l'intérêt est plus particulièrement marqué pour l'entreposage de déchets dangereux, radioactifs par exemple.

Des aspirateurs industriels comprenant un réservoir amovible de retenue des déchets sont déjà connus. Certains modèles comprennent, comme on le voit aux figures 1 et 2, un réservoir consistant en un bidon filtrant 1, muni de raccords 2 et 3 respectifs à un conduit d'entrée 41 et un conduit de sortie 42. Un aspirateur 43 est branché à l'extrémité libre du conduit de sortie 42 et aspire de l'air extérieur et des matières solides environnantes, jusqu'au bidon filtrant 1. Le volume de ce dernier est divisé en deux parties par un filtre 44 de forme cylindrique. Le raccord 2 d'entrée débouche sous le filtre 44, dans un volume inférieur 45 où les déchets s'accumulent, tandis que l'air, remontant par les côtés et traversant le filtre 44, quitte le bidon filtrant 1 par le raccord 3 de sortie et poursuit son chemin vers l'aspirateur 43. Un tel dispositif, efficace en soi, a cependant les inconvénients qu'un volume important du bidon filtrant 1 reste inoccupé, et que l'état de remplissage complet est difficile à évaluer. Dans le cas de déchets radioactifs ou plus généralement dangereux, le bidon filtrant 1 est à usage unique et mis de côté dès qu'on estime qu'il est rempli : cela implique soit des sous-remplissages et donc un gaspillage de matériel et de volume d'entreposage, soit des sur-remplissages qui peuvent avoir pour conséquence des pertes accidentelles de déchets au moment du démontage du bidon filtrant 1, si par exemple ils occupaient une partie du volume du raccord 2 d'entrée. Enfin, des colmatages précoces peuvent se produire.

L'art antérieur de cette invention comprend encore les documents FR 2 718 277 A1, JP 2003 080190 A, JP S57 122827 A et WO 98/02081 A1, mais qui ne font pas connaître de sac souple recueillant les déchets dans un volume de remplissage coopérant avec un plateau mobile, repoussé par le sac et dont le déplacement est mesuré par un capteur, pour estimer sûrement le remplissage du sac en évitant les sous-remplissages comme les sur-remplissages.

L'invention permet, par rapport à ces documents, de filtrer et récolter des déchets solides tout en suivant dans de bonnes conditions le remplissage du réservoir, en premier lieu son remplissage physique, éventuellement son remplissage radiologique, par exempte par comparaison à un seuil de radioactivité toléré, et son degré de colmatage.

L'art antérieur le plus proche de l'invention est toutefois constitué par US 2192224 A et US 2022250 A.

L'invention est applicable à l'aspiration de déchets dans le domaine du nucléaire, mais pas uniquement.

Un autre objet de l'invention est de limiter l'encombrement final des déchets aspirés grâce à un agencement judicieux, permettant un remplissage plus important, du réservoir. Un autre est de maintenir cependant la radioactivité de déchets nucléaires à un niveau acceptable et donc de limiter si nécessaire le remplissage du réservoir. Un autre est de travailler autant que possible à distance du réservoir pendant son démontage, en utilisant des outils tels que des télémanipulateurs,

Sous une forme générale, l'invention concerne un réservoir de déchets aspirés, comprenant un pot de retenue de déchets, des raccords pour conduits d'aspirateur menant à l'intérieur du pot, un filtre présent dans le pot entre un des raccords, affecté à une entrée d'air dans le réservoir, et un autre des raccords, affecté à une sortie d'air du réservoir, où le filtre comprend au moins un sac souple, le pot comprend une portion cylindrique dans laquelle coulisse un plateau mobile, repoussé par un ressort vers le sac et séparé du raccord affecté à l'entrée d'air par le sac, et le réservoir comprend encore un dispositif de détection de position du plateau.

Le pot peut alors être monté sur la base munie des équipements de mesure et de contrôle simplement en le posant sur elle.

Et le réservoir est caractérisé en ce qu'il comprend une base munie des équipements de mesure et de contrôle, des moyens d'assemblage du pot sur la base par lesquels le pot est simplement posé et centré sur la base, le plateau étant alors mobile en direction de hauteur, et le dispositif de détection de position est magnétique sans contact et appartient alors à la base. Le montage et le démontage et donc le remplacement du pot sont faciles, sans que le dispositif de détection doive être remplacé.

Le pot peut alors être monté sur la base munie des équipements de mesure et de contrôle simplement en le posant sur elle.

L'utilisation d'un sac souple en remplacement d'un filtre solide, tel que celui de la figure 2, permet un bon remplissage de l'intérieur du pot, et sans risque de colmatage prématuré. Plus le sac se remplit, plus il repousse le plateau contre l'action du ressort, ce qui est détecté et indique donc finalement quand le remplissage est accompli.

Le réservoir peut comprendre un embout porteur des raccords, le pot comprend une paroi de fond, une paroi cylindrique et une embouchure du pot opposée au fond, le ressort est comprimé contre le fond, et des moyens d'assemblage du pot sous l'embout étant à une position où l'embouchure est accolée à l'embout. Cela permet de disposer du pot seul à la fin du remplissage, et de remployer l'embout pour une aspiration ultérieure avec un pot de remplacement.

Il est avantageux que le pot comprenne un creux, entouré par le ressort et le plateau, dans lequel le dispositif de détection de position est logé ; et plus encore que le creux soit ouvert, opéré sous le fond du pot, le dispositif de détection de position monté en saillie sur la base.

La base comprend encore avantageusement, dans le cas de déchets aspirés radioactifs, un détecteur de radioactivité.

Un montage facile du sac dans le pot est réalisé si celui-ci comprend une bride amovible, porteuse d'un piquage affecté à l'entrée d'air à un état assemblé du réservoir, comprenant, à une première extrémité, une jonction avec le raccord et un support de fixation d'une ouverture du sac souple à une seconde extrémité opposée à la première extrémité.

Dans un mode de réalisation important, plusieurs sacs sont utilisés à la fois : le piquage est central sur la bride, se divise en plusieurs branches munies chacune d'un support de fixation d'une ouverture d'un dit sac souple respectif, les branches étant réparties autour d'une circonférence du conduit de raccordement.

Le dispositif peut encore comprendre un couvercle d'encliquetage sur l'embouchure du pot, et qui contribue donc à assurer un confinement fiable et définitif des déchets une fois que le pot est démonté du reste du réservoir.

Enfin, le pot comprend avantageusement une paroi intérieure perforée séparant un volume restant inoccupé d'un volume d'expansion du sac, afin d'éviter un colmatage prématuré.

Ces aspects de l'invention, ainsi que d'autres, seront maintenant décrits en liaison aux figures suivantes, annexées à titre purement illustratif, qui décrivent une réalisation particulière de l'invention :
- la figure 1, déjà décrite, représente un schéma d'aspirateur industriel,
- la figure 2, la disposition d'un bidon filtrant, et
- les figures 3, 4 et 5, des vues en éclaté des trois principaux éléments d'une réalisation de réservoir,
- la figure 6 illustre en coupe le réservoir à l'état assemblé,
- et la figure 7, un élément d'assemblage du réservoir.

On se reporte à la figure 3.

La partie du réservoir spécialement associée à l'entreposage des déchets comprend un pot 4 composé principalement d'une enveloppe 5 et d'une bride 6. L'enveloppe 5 comprend une paroi latérale 7 cylindrique, un fond 8, et une embouchure 9 supérieure opposée au fond 8. Une grille 10 cylindrique s'étend à l'intérieur de la paroi latérale 7, à laquelle elle est coaxiale, et sépare un volume annulaire périphérique d'un volume principal du pot 4. La bride 6 comprend un piquage central 11, qui se divise toutefois en branches rayonnantes à l'extrémité inférieure, et les extrémités de ses branches supportent des supports 12 de fixation de sacs 13 souples de filtrage. Quand le pot 4 est assemblé, la bride 6 s'emboîte dans l'embouchure 9 en préservant l'étanchéité, et le piquage central 11 et les sacs 13 sont alors descendus dans le volume central de l'enveloppe 5 entouré par la grille 10.

La figure 3 représente encore un couvercle 14 d'encliquetage sur la bride 6, après le remplissage du pot 4, en préliminaire à son entreposage définitif. Il comprend un rebord périphérique 15 coiffant la bride 6, et des griffes 16 élastique pouvant entrer dans le piquage central 11 et se déployer ensuite en se détendant. Le couvercle 14 reste cependant séparé du réservoir auparavant, et notamment pendant le remplissage.

La figure 4 représente un embout supérieur, dit caisson d'interface 17, comprenant un raccord 18 de conduit d'entrée, connectable à un conduit d'aspirateur tel que le conduit 41, et un raccord 19 de conduit de sortie tel que le conduit de sortie 42. Le premier est au centre de l'embout 17, le second est excentré. Les raccords 18 et 19 sont munis de sondes de pression 20 et 21, qui indiquent la pression d'air d'aspiration et celle de l'air de refoulement et peuvent annoncer ainsi un risque de colmatage. Le caisson d'interface 17 est un deuxième module principal du réservoir, qu'on assemble avec un emboîtement étanche au pot 4.

La figure 5 représente une base 22 qui est le troisième module principal du réservoir. Elle comprend une enveloppe 23, un couvercle supérieur 24 au centre duquel est monté un détecteur de position 25 en saillie, et, dans l'enveloppe 23, un détecteur de radioactivité (pouvant être une sonde de débit de dose 26) monté dans un collimateur 27, et des équipements 28 électriques et électroniques pouvant comprendre des batteries; l'enveloppe 23 porte aussi des connexions électriques et électroniques 29 et une interface 30 pouvant comprendre des indicateurs d'état de marche, de mesure de capteurs, etc. Le détecteur de position 25 est un détecteur sans contact, magnétique par exemple, monté dans un doigt rigide soudé au couvercle supérieur 24.

L'intérieur de l'enveloppe 5 du pot 4 comprend encore un plateau 31 mobile, qui s'étend sous les sacs 13 et est aussi entouré par la grille 10. Il est évidé en son centre et traversé par un doigt 32, pointant vers l'intérieur, de l'enveloppe 5, dans lequel un logement s'ouvrant vers le bas est formé.

Comme le montre la figure 6, le doigt du détecteur de position 25 pénètre dans ce logement et il l'occupe à l'état de montage du réservoir, ce qui assure le centrage du pot 4 sur la base 22. Le pot 4 est par ailleurs simplement posé sur le couvercle supérieur 24. L'assemblage du caisson d'interface 17 avec le pot 4 peut être réalisé au moyen d'une cage 33 représentée à la figure 7, comprenant un plateau 34 sur lequel le pot 4 est posé par le fond 8, et des colonnettes 35 vissées à leur extrémité chacune au plateau 34 et au caisson d'interface 17. Le plateau 34 est évidé en son centre pour laisser de la place du détecteur de position 25.

Un ressort 36 est disposé autour du creux 32 dans l'enveloppe 5. Il est comprimé entre le fond 8 et sur le plateau 31 pour repousser celui-ci vers le haut. Le raccord 18 traverse complètement le caisson d'interface 17 et s'abouche au piquage central 11, alors que le caisson d'interface 17, dont le fond est évidé, communique avec l'intérieur du pot 4. L'étanchéité du volume ainsi constitué est assurée par des joints d'étanchéité 37 et 38 disposés sur la face supérieure et la face périphérique de la bride 11 et comprimés respectivement par le fond du caisson d'interface 17 et le sommet de la paroi latérale 7.

Quand l'aspiration est entreprise, les déchets sont aspirés dans les sacs 13 et y demeurent, alors que l'air les traverse et revient au caisson d'interface 17, avant d'être refoulé dans le raccord 19 de sortie ; il dispose toujours du volume périphérique, au-delà de la grille 10, quel que soit le gonflement des sacs 13, pour s'écouler sans colmatage précoce, avant le remplissage complet des sacs 13. Quand le remplissage augmente, les déchets aspirés pèsent sur le plateau 31 et le font descendre progressivement. Le détecteur de position 25, qui est à hauteur du plateau 31, pendant toute sa course de descente, mesure à tout instant la position de hauteur du plateau 31 par une variation d'interaction magnétique et indique notamment quand le plateau 31 et à son niveau le plus bas, qui signifie que le pot 4 est plein. Un arrêt de l'aspiration plus précoce peut toutefois être décidé si par exemple la sonde de débit de dose 26 indique qu'un niveau excessif de radioactivité va être atteint. Les détecteurs de pression 20 et 21 sont également suivis. Les résultats peuvent être affichés sur l'interface 30 ou transmis à distance.

Quand le remplissage est accompli, le réservoir est isolé du reste de l'aspirateur en démontant les conduits 4 et 5, puis les vis supérieures des colonnettes 35 sont enlevées, le caisson d'interface 17 est soulevé ; et (en procédant alors avantageusement par télémanipulation pour cette partie du démontage la plus dangereuse, les déchets étant alors immédiatement accessibles), le couvercle 14 est placé sur la bride 6, et le pot 4 est soulevé et emporté. On peut alors disposer du pot 4 sans risquer de verser son contenu. Un pot 4 neuf est préparé et le réservoir est de nouveau assemblé.

## Revendications

1. Réservoir de déchets aspirés, comprenant un pot (4) de retenue de déchets, des raccords (18,19) pour conduits d'aspirateur, un filtre présent dans le pot entre un des raccords, affecté à une entrée d'air dans le réservoir, et un autre des raccords, affecté à une sortie d'air du réservoir et des équipements de mesure et de contrôle, où le filtre comprend au moins un sac souple (13), le pot (4) comprend une portion cylindrique dans laquelle coulisse un plateau (31) mobile, repoussé par un ressort (36) vers le sac (13) et séparé du raccord affecté à l'entrée d'air par le sac, et le réservoir comprend encore un dispositif de détection de position (25) du plateau (31), **caractérisé en ce qu'**il comprend une base (22) munie des équipements de mesure et de contrôle, des moyens d'assemblage du pot sur la base par lesquels le pot est simplement posé et centré sur la base, le plateau étant alors mobile en direction de hauteur, et le dispositif de détection de position (25) est magnétique sans contact et appartient à la base.

2. Réservoir de déchets aspirés selon la revendication 1, **caractérisé en ce qu'**il comprend un embout (17) porteur des raccords, le pot (4) comprend une paroi de fond (8), une paroi cylindrique (7) et une embouchure du pot opposée au fond, le ressort (36) étant comprimé contre le fond, et des moyens d'assemblage (33) du pot (4) sous l'embout (17) à une position où l'embouchure est accolée à l'embout.

3. Réservoir de déchets aspirés selon la revendication 1 ou 2, **caractérisé en ce que** la base (22) comprend un détecteur de radioactivité (26) des déchets aspirés.

4. Réservoir de déchets aspires selon l'une quelconque des revendications 1 à 3, **caractérisé en ce que** le pot comprend une bride amovible, porteuse d'un piquage (11, 12) affecté à l'entrée d'air à un état assemblé du réservoir, comprenant, à une première extrémité, une jonction avec le raccord (18) et un support de fixation d'une ouverture du sac souple à une seconde extrémité opposée à la première extrémité.

5. Réservoir de déchets aspirés selon la revendication 4, **caractérisé en ce que** le piquage (11, 12) est central sur la bride (6), se divise en plusieurs branches munies chacune d'un support de fixation d'une ouverture d'un dit sacsouple respectif, les branches étant réparties autour d'une circonférence du conduit de raccordement.

6. Réservoir selon la revendication 2, **caractérisé en ce qu'**il comprend un couvercle (14) pouvant être encliqueté sur l'embouchure du pot.

7. Réservoir selon l'une quelconque des revendications 1 à 6, **caractérisé en ce que** le pot comprend un creux, entouré par le ressort et le plateau, dans lequel le dispositif de détection de position (25) est logé.

8. Réservoir selon les revendications 2 et 7, **caractérisé en ce que** le creux est ouvert, opéré sous le fond du pot, le dispositif de détection de position (25) est monté en saillie sur la base.

9. Réservoir selon l'une quelconque des revendications 1 à 8,
**caractérisé en ce que** le pot comprend une grille (10) intérieure, séparant un volume périphérique restant inoccupé d'un volume d'expansion du sac souple.

## Patentansprüche

1. Behälter für gesaugte Abfälle, umfassend einen Topf (4) zur Aufnahme von Abfällen, Anschlüsse (18, 19) für Staubsaugerleitungen, einen Filter, der in dem Topf zwischen einem der Anschlüsse, der einem Lufteingang in dem Behälter zugeordnet ist, und einem anderen der Anschlüsse vorhanden ist, der einem Luftausgang des Behälters zugeordnet ist, und Mess-und Steuergeräte, wobei der Filter wenigstens einen flexiblen Beutel (13) umfasst, wobei der Topf (4) einen zylindrischen Bereich umfasst, in dem eine mobile Platte (31) gleitet, die durch eine Feder (36) in Richtung des Beutels (13) zurückgedrückt wird und die von dem Anschluss, der dem Lufteingang zugeordnet ist, durch den Beutel separiert ist, und wobei der Behälter ferner eine Vorrichtung (25) zur Detektion der Position der Platte (31) umfasst, **dadurch gekennzeichnet, dass** er eine Basis (22) umfasst, die mit Mess- und Steuergeräten ausgestattet ist, Mittel zur Anbringung des Topfs auf der Basis, durch die der Topf einfach auf der Basis platziert und zentriert wird, wobei die Platte dann in Höhenrichtung mobil ist, und wobei die Vorrichtung (25) zur Detektion der Position ohne Kontakt magnetisch ist und zur Basis gehört.

2. Behälter für gesaugte Abfälle nach Anspruch 1, **dadurch gekennzeichnet, dass** er ein Ansatzstück (17) umfasst, das Träger der Anschlüsse ist, wobei der Topf (4) eine Bodenwand (8), eine zylindrische Wand (7) und ein Mundstück des Topfs entgegengesetzt zum Boden umfasst, wobei die Feder (36) gegen den Boden komprimiert wird, sowie Mittel (33) zur Anbringung des Topfs (4) unter dem Ansatzstück (17) an einer Position, wo das Mundstück an das Ansatzstück angeschlossen ist.

3. Behälter für gesaugte Abfälle nach Anspruch 1 oder 2, **dadurch gekennzeichnet, dass** die Basis (22) einen Radioaktivitätsdetektor (26) für die gesaugten Abfälle umfasst.

4. Behälter für gesaugte Abfälle nach einem der Ansprüche 1 bis 3, **dadurch gekennzeichnet, dass** der Topf einen abnehmbaren Flansch umfasst, der Träger einer Abzweigung (11, 12) ist, die dem Lufteingang in einem angebrachten Zustand des Behälters zugeordnet ist, umfassend an einem ersten Ende eine Verbindung mit dem Anschluss (18), und einen Träger zur Befestigung einer Öffnung des flexiblen Beutels an einem zweiten Ende entgegengesetzt zu dem ersten Ende.

5. Behälter für gesaugte Abfälle nach Anspruch 4, **dadurch gekennzeichnet, dass** die Abzweigung (11, 12) zentral an dem Flansch (6) ist und sich in mehrere Zweige aufteilt, die jeweils mit einem Träger zur Befestigung einer Öffnung eines sogenannten jeweiligen flexiblen Beutels ausgestattet sind, wobei die Zweige um einen Umfang der Anschlussleitung herum verteilt sind.

6. Behälter nach Anspruch 2, **dadurch gekennzeichnet, dass** er einen Deckel (14) umfasst, der auf das Mundstück des Topfs eingerastet werden kann.

7. Behälter nach einem der Ansprüche 1 bis 6, **dadurch gekennzeichnet, dass** der Topf einen Hohlraum umfasst, der durch die Feder und die Platte umgeben ist, in dem die Vorrichtung (25) zur Detektion der Position untergebracht ist.

8. Behälter nach den Ansprüchen 2 und 7, **dadurch gekennzeichnet, dass** der Hohlraum offen unter dem Boden des Topfs vorgesehen ist, wobei die Vorrichtung (25) zur Detektion der Position vorstehend auf der Basis montiert ist.

9. Behälter nach einem der Ansprüche 1 bis 8, **dadurch gekennzeichnet, dass** der Topf ein Innengitter (10) umfasst, das ein Umfangsvolumen, welches unbesetzt bleibt, von einem Ausdehnungsvolumen des flexiblen Beutels separiert.

## Claims

1. Container for vacuumed waste, comprising a can (4) for holding waste, connectors (18, 19) for vacuum ducts, a filter provided in the can between one of the connectors assigned to an air inlet in the container, and another of the connectors assigned to an air outlet of the container, and measuring and control equipment, wherein the filter comprises at least one flexible bag (13), the can (4) comprises a cylindrical portion in which a movable plate (31) slides, pushed back by a spring (36) towards to the bag (13) and separated from the connector assigned to the air inlet by the bag, and the container also comprises a position detection device (25) of the plate (31), **characterised in that** it comprises a base (22) provided with measuring and control equipment, assembly means for the can on the base, by means of which the can is simply placed and centred on the base, the plate then being movable in height direction, and the position detection device (25) is contactlessly magnetic and belongs to the base.

2. Container for vacuumed waste according to claim 1, **characterised in that** it comprises an end piece (17) bearing the connectors, the can (4) comprises a bottom wall (8), a cylindrical wall (7) and a mouth of the can opposite the bottom, the spring (36) being compressed against the bottom, and assembly means (33) for the can (4) underneath the end piece (17) in a position wherein the mouth is coupled to the end piece.

3. Container for vacuumed waste according to claim 1 or 2, **characterised in that** the base (22) comprises a radioactivity detector (26) for vacuumed waste.

4. Container for vacuumed waste according to any of claims 1 to 3, **characterised in that** the can comprises a removable flange, bearing a spigot (11, 12) assigned to the air inlet in an assembled state of the container, comprising at a first end a junction with the connector (18) and a support for fixing an opening of the flexible bag to a second end opposite the first end.

5. Container for vacuumed waste according to claim 4, **characterised in that** the spigot (11, 12) is central on the flange (6), dividing into a plurality of branches each provided with a support for attaching an opening of a respective flexible bag, the branches being distributed around a circumference of the connecting duct.

6. Container according to claim 2, **characterised in that** it comprises a lid (14) that can be snapped onto the mouth of the can.

7. Container according to any of claims 1 to 6, **characterised in that** the can comprises a recess surrounded by the spring and the plate, in which the position detection device (25) is accommodated.

8. Container according to claims 2 and 7, **characterised in that** the recess is open, formed under the bottom of the can, the position detection device (25) is mounted protruding from the base.

9. Container according to any of claims 1 to 8, **characterised in that** the can comprises an inner grid (10), separating a peripheral volume remaining unoccupied from an expansion volume of the flexible bag.
